# FASCICULE DE BREVET EUROPEEN

(11) **EP 1 389 684 B1**
(45) Date de publication et mention de la délivrance du brevet: **24.09.2008**
(21) Numéro de dépôt: 03291743.7
(22) Date de dépôt: 15.07.2003
(51) Int. Cl.: F04B 43/08, F02M 37/16

(54) **Pompe d'amorçage multicouche.**
Mehrschichtige Ansaugpumpe
Multi layer priming pump

(30) Priorité: 13.08.2002 FR 0210265
(43) Date de publication de la demande: 18.02.2004
(73) Titulaire: NOBEL PLASTIQUES, 78300 Poissy (FR)
(72) Inventeur: Proust, Nathalie, 51100 Reims (FR)
(74) Mandataire: Robert, Jean-Pierre

(56) Documents cités:
- WO-A-94/10491
- FR-A- 2 703 403
- GB-A- 684 598
- US-A- 2 954 048
- US-A- 3 987 775

## Description

L'invention concerne une pompe d'amorçage notamment destinée à équiper un circuit d'alimentation en carburant d'un véhicule automobile.

### ARRIÈRE-PLAN DE L'INVENTION

On connaît des pompes d'amorçage réalisées en élastomère et présentant une enveloppe avec une zone centrale élastiquement déformable entre un état de repos dans laquelle l'enveloppe a un volume maximal et un état pressé. L'enveloppe comporte des zones de raccord en entrée et en sortie de la zone centrale qui comportent des clapets directionnels agencés pour permettre le passage du fluide dans un sens déterminé au fur et à mesure des pressions exercées sur l'enveloppe.

Les nouveaux moteurs automobiles (notamment les moteurs diesel à rampe d'injection commune) ont pour particularité de travailler à une température moyenne importante, le carburant pouvant par exemple être porté à 125° Celsius en continu, voire 150° Celsius en pointe.

Par ailleurs, dans les circuits d'alimentation prévus pour ce type de moteur, les pompes d'amorçage peuvent être montées en dérivation de la pompe d'injection sur le circuit d'alimentation et non plus en série avec celle-ci, de sorte que l'intérieur de la pompe d'amorçage n'est plus balayé par le flux de carburant mais au contraire contient du carburant stagnant.

On a constaté que dans de telles conditions, les matériaux actuellement utilisés pour la réalisation des enveloppes ont tendance à vieillir prématurément, pour diverses raisons.

D'une part, à l'amplitude importante des variations de température s'ajoute l'acidité qu'acquiert le carburant aux températures élevées, ce qui, combiné, provoque une dégradation prématurée de l'enveloppe.

D'autre part, les additifs contenus dans les nouveaux carburants prévus pour ce type de moteurs sont particulièrement corrosifs pour le matériau de l'enveloppe, surtout à haute température.

En outre, le carburant stagnant s'infiltre naturellement dans les pores du matériau de l'enveloppe, ce qui tend à laver celui-ci des charges incluses dans le matériau qui lui confèrent son élasticité.

Pour réaliser une enveloppe de pompe d'amorçage répondant à de telles contraintes, on a songé à utiliser un matériau de type fluoroélastomère, qui résiste aux agressions à la fois chimiques et thermiques et garde son élasticité dans le temps. Mais outre que ce matériau est bien trop onéreux pour envisager son utilisation dans le cadre d'une production de masse, il se révèle peu recyclable.

On connaît du document US 2 954 048 une pompe monocouche en élastomère. Le document US 3 987 775 décrit une pompe à deux enveloppes concentriques indépendantes, l'enveloppe externe étant plus rigide, et l'enveloppe interne souple.

### OBJET DE L'INVENTION

L'invention a pour objet de proposer une pompe d'amorçage ne présentant pas les inconvénients précités.

### BREVET DESCRIPTION DE L'INVENTION

Selon l'invention, on propose une pompe d'amorçage multicouche avec une enveloppe comprenant une couche externe élastique en matériau élastomère et une couche interne formant barrière pour le fluide présent à l'intérieur de la pompe.

La couche interne empêche le carburant de pénétrer dans l'élastomère de la couche externe ou de réagir chimiquement avec celui-ci.

Dès lors, cette dernière peut être réalisée en un élastomère de type courant, qui, soumis uniquement aux variations de température, est capable de garder ses propriétés élastiques dans le temps.

L'enveloppe ainsi obtenue est certes plus onéreuse qu'une enveloppe monocouche en élastomère courant, mais reste néanmoins d'un coût bien plus faible qu'une enveloppe monocouche en fluoroélastomère. De plus, son recyclage est plus aisé.

### BREVE DESCRIPTION DU DESSIN

D'autres caractéristiques et avantages de l'invention ressortiront à la lumière de la description qui suit d'un mode de réalisation particulier non limitatif de l'invention, en référence à l'unique figure annexée qui représente une enveloppe de pompe d'amorçage selon l'invention en coupe longitudinale.

### DESCRIPTION DETAILLEE DE L'INVENTION

En référence à la figure, une enveloppe de pompe d'amorçage comporte de façon connue en soi une zone centrale 1 de grand diamètre et déformable à la main, la zone centrale étant associée à des zones de raccord 2 qui s'étendent de part et d'autre de celle-ci et qui contiennent des clapets directionnels (non représentés).

Selon l'invention, l'enveloppe de la pompe d'amorçage est multicouche et comprend une couche externe 3 et une couche interne 4.

La couche externe 3 est ici réalisée en élastomère de type courant, de préférence un thermoplastique à base d'ester de polyether (TPEE), qui permet de conférer à la zone centrale 1 de l'enveloppe une bonne élasticité et qui résiste à des variations de températures importantes.

La couche interne 4 sera quant à elle réalisée de préférence dans les matériaux suivants :
- polyamide (PA) ;
- polyphénylène de sulfone (PPS)
- mélange de sulfone de polyphénylène (PPS) et de polyamide (PA) ;
- mélange de polyamide (PA) et de polyoléfine (PO);
- téréphtalate de polybutylène (PBT).

Ces matériaux forment des barrières efficaces pour une grande variété de carburants, comme les carburants à base d'hydrocarbure ou encore à base d'alcool ou d'ester.

Le cas échéant, une couche intermédiaire de liaison pourra être prévue entre la couche externe 3 et la couche interne 4 afin d'assurer une bonne adhésion des deux couches entre elles.

Les matériaux préconisés selon l'invention pour la couche interne 4 sont en général moins élastiques que le matériau utilisé pour la couche externe 3, de sorte que les épaisseurs des couches sont susceptibles d'influer sur l'élasticité de la pompe d'amorçage.

Dans l'exemple de réalisation illustré, la zone centrale 1 de l'enveloppe a un diamètre de 40 mm, les épaisseurs minimales des couches interne et externe étant de 0,3 mm et 0,55 mm respectivement, tandis que les zones de raccord 2 ont un diamètre de 21 mm et les épaisseurs minimales des couches interne et externe sont de 0,55 mm et 0,85 mm respectivement.

De nombreux essais ont été menés, qui ont conduit à retenir les géométries suivantes :
- épaisseur de la couche interne : 0,1 à 1 mm
- épaisseur de la couche externe : 0,1 à 2 mm

De préférence, la couche interne a une épaisseur relative locale comprise entre 30 % et 40 % de l'épaisseur totale locale de l'enveloppe.

Cette plage d'épaisseur relative permet de préserver une élasticité satisfaisante de l'enveloppe.

De telles pompes d'amorçage peuvent être obtenues par coextrusion des couches constitutives des pompes pour former un tube multicouche, puis formage du tube (par exemple au moyen d'un dispositif à moules mobiles placé en sortie d'extrudeuse) en un chapelet de pompes d'amorçage, qu'il suffit alors de débiter.

## Revendications

1. Pompe d'amorçage, comprenant une enveloppe avec une zone centrale (1) élastiquement déformable raccordée à deux zones de raccord (2), **caractérisée en ce que** l'enveloppe est multicouche et comprend une couche externe (3) réalisée en matériau élastomère et une couche interne (4) solidaire de la couche externe et réalisée en matériau formant barrière pour le fluide présent à l'intérieur de la pompe.

2. Pompe d'amorçage selon la revendication 1, **caractérisée en ce que** l'enveloppe comporte en outre une couche intermédiaire de liaison entre la couche externe (3) et la couche interne (4).

3. Pompe d'amorçage selon la revendication 1, **caractérisé en ce que** la couche interne (4) est réalisée dans l'un des matériaux suivants :
- polyamide ;
- polyphénylène de sulfone ;
- mélange de sulfone de polyphényléne et de polyamide ;
- mélange de polyamide et de polyoléfine ;
- téréphtalate de polybutylène.

4. Pompe d'amorçage selon la revendication 1, **caractérisée en ce que** la couche interne (4) a une épaisseur comprise entre 0,1 mm et 1 mm.

5. Pompe d'amorçage selon la revendication 1, **caractérisée en ce que** la couche externe (3) a une épaisseur comprise entre 0,1 mm et 2 mm.

6. Pompe d'amorçage selon la revendication 1, **caractérisé en ce que** la couche interne (4) a une épaisseur relative locale comprise entre 30% et 40% de l'épaisseur totale locale de l'enveloppe.

## Claims

1. A priming pump comprising an enclosure having an elastically deformable central zone (1) connected to two coupling zones (2), the pump being **characterized in that** the enclosure comprises an outer layer (3) of elastomer material and an inner layer (4) of material forming a barrier against the fluid present inside the pump.

2. A priming pump according to claim 1, **characterized in that** the enclosure further comprises an intermediate bonding layer between the outer layer (3) and the inner layer (4).

3. A priming pump according to claim 1, **characterized in that** the inner layer (4) is made out of one of the following materials:
- polyamide;
- polyphenylene sulfone;
- a mixture of polyphenylene sulfone and polyamide;
- a mixture of polyamide and polyolefin; and
- polybutylene terephthalate.

4. A priming pump according to claim 1, **characterized in that** the inner layer (4) is of thickness lying in the range 0.1 mm to 1 mm.

5. A priming pump according to claim 1, **characterized in that** the outer layer (3) is of thickness lying in the range 0.1 mm to 2 mm.

6. A priming pump according to claim 1, **characterized in that** the inner layer (4) is of local relative thickness lying in the range 30% to 40% of the total local thickness of the enclosure.

## Patentansprüche

1. Ansaugpumpe, umfassend einen Mantel mit einem elastisch verformbaren zentralen Bereich (1), der an zwei Verbindungsbereiche (2) anschließt, **dadurch gekennzeichnet, dass** der Mantel mehrschichtig ist und eine Außenschicht (3) umfasst, die aus einem elastomeren Material hergestellt ist, sowie eine Innenschicht (4), die fest mit der Außenschicht verbunden und aus einem Material hergestellt ist, das eine Barriere gegenüber dem im Inneren der Pumpe vorhandenen Fluid bildet.

2. Ansaugpumpe nach Anspruch 1, **dadurch gekennzeichnet, dass** der Mantel ferner eine dazwischenliegende Verbindungsschicht zwischen der Außenschicht (3) und der Innenschicht (4) umfasst.

3. Ansaugpumpe nach Anspruch 1, **dadurch gekennzeichnet, dass** die Innenschicht (4) aus einem der folgenden Materialien hergestellt ist:
- Polyamid,
- Polyphenylensulfon,
- Mischung aus Polyphenylensulfon und Polyamid,
- Mischung aus Polyamid und Polyolefin,
- Polybuthylenterephthalat.

4. Ansaugpumpe nach Anspruch 1, **dadurch gekennzeichnet, dass** die Innenschicht (4) eine Stärke zwischen 0,1 mm und 1 mm hat.

5. Ansaugpumpe nach Anspruch 1, **dadurch gekennzeichnet, dass** die Außenschicht (3) eine Stärke zwischen 0,1 mm und 2 mm hat.

6. Ansaugpumpe nach Anspruch 1, **dadurch gekennzeichnet, dass** die Innenschicht (4) eine relative lokale Stärke zwischen 30% und 40 % der lokalen Gesamtstärke des Mantels hat.
